# FASCICULE DE BREVET EUROPEEN

(11) **EP 1 658 755 B1**
(45) Date de publication et mention de la délivrance du brevet: **19.03.2008**
(21) Numéro de dépôt: 03748189.2
(22) Date de dépôt: 27.06.2003
(51) Int. Cl.: H04S 1/00

(54) **SYSTEME DE SPATIALISATION DE SOURCES SONORES**
TONQUELLE-RAUMKLANGSSYSTEM
SOUND SOURCE SPATIALIZATION SYSTEM

(30) Priorité: 02.07.2002 FR 0208265
(43) Date de publication de la demande: 24.05.2006
(73) Titulaire: THALES, 92200 Neuilly-sur-Seine (FR)
(72) Inventeur: REYNAUD, Gérard; c/o THALES Intellectual Property, F-94117 Arcueil Cedex (FR)
(74) Mandataire: Esselin, Sophie
(86) Numéro de dépôt international: PCT/FR2003/001998
(87) Numéro de publication internationale: WO 2004/006624

(56) Documents cités:
- EP-A- 0 827 361
- WO-A-98/13667
- FR-A- 2 744 871
- US-A- 4 583 075
- US-A- 6 043 676
- US-B1- 6 173 061
- US-B1- 6 181 800

## Description

La présente invention concerne un système de spatialisation de sources sonores à performances améliorées permettant notamment la réalisation d'un système de spatialisation compatible avec un équipement modulaire avionique de traitement de l'information de type IMA (abréviation de l'expression anglo-saxonne « Integrated Modular Avionics ») appelé encore EMTI (pour Equipement Modulaire de Traitement de l'Information).

Dans le domaine aéronautique embarqué, la majorité des réflexions concernant le cockpit du futur débouche sur le besoin d'un visuel de casque porté par la tête, associé à une visualisation de très grand format présentée en tête basse. Cet ensemble doit permettre d'améliorer la perception de la situation globale (« situation awarness ») tout en réduisant la charge du pilote grâce à une présentation d'une synthèse en temps réel des informations issues de sources multiples (senseurs, base de données).

Le son 3D s'inscrit dans la même approche que le visuel de casque en permettant aux pilotes d'acquérir des informations de situation spatiale (position des équipiers, des menaces,...) dans son repère propre, par un canal de communication autre que visuel en suivant une modalité naturelle. De manière générale, le son 3D enrichit le signal transmis d'une information de situation, statique ou dynamique, dans l'espace. Son emploi, outre la localisation de coéquipiers ou de menaces, peut couvrir d'autres applications comme l'intelligibilité multi-locuteurs.

Dans la demande de brevet français FR 2 744 871, la déposante a décrit un système de spatialisation de sources sonores produisant pour chaque source des canaux monophoniques (gauche/droite) spatialisés destinés à être reçus par un auditeur grâce à un casque stéréophonique, de telle sorte que les sources soient perçus par l'auditeur comme si elles provenaient d'un point particulier de l'espace, ce point pouvant être la position effective de la source sonore ou bien une position arbitraire. Le principe de la spatialisation sonore est basé sur le calcul de la convolution de la source sonore à spatialiser (signal monophonique) avec des fonctions de transfert dites fonctions de transfert de tête (ou HRTF selon l'expression anglo-saxonne « Head Related Transfert Functions ») propres à l'auditeur et qui ont été mesurées lors d'une phase d'enregistrement préalable. Ainsi, le système décrit dans la demande ci-dessus mentionnée comprend notamment pour chaque source à spatialiser, un processeur binaural à deux voies de convolution dont le rôle est d'une part de calculer par interpolation les fonctions de transfert de tête (gauche/droite) au point en lequel sera placée la source sonore, d'autre part de créer le signal spatialisé sur deux canaux à partir du signal monophonique original.

Le but de la présente invention est de définir un système de spatialisation présentant des performances améliorées de telle sorte notamment qu'il soit apte à s'intégrer dans un équipement modulaire avionique de traitement de l'information (EMTI) qui impose des contraintes notamment sur le nombre de processeurs et leur type.

Pour cela, l'invention propose un système de spatialisation dans lequel il n'est plus nécessaire de faire un calcul d'interpolation des fonctions de transfert de tête. Il est alors possible pour effectuer les opérations de convolution en vue de créer les signaux spatialisés de n'avoir plus qu'un calculateur unique au lieu des n processeurs binauraux nécessaires dans le système selon l'art antérieur pour spatialiser n sources.

Plus précisément, l'invention concerne un système de spatialisation d'au moins une source sonore créant pour chaque source deux canaux monophoniques spatialisés destinés à être reçus par un auditeur, comprenant
- une base de données filtres comprenant un ensemble de fonctions de transfert de tête propres à l'auditeur,
- un processeur de présentation de données recevant l'information issue de chaque source et comprenant notamment un module de calcul des positions relatives des sources par rapport à l'auditeur,
- une unité de calcul desdits canaux monophoniques par convolution de chaque source sonore avec des fonctions de transfert de tête de ladite base de données estimées à ladite position de la source,
le système étant caractérisé en ce que ledit processeur de présentation de données comprend un module de sélection des fonctions de transfert de tête avec une résolution variable adaptée à la position relative de la source avec l'auditeur.

L'utilisation des bases de fonctions de transfert de la tête du pilote adaptée à la précision requise pour une information donnée à spatialiser (menace, position d'un drône, etc.), alliée à une utilisation optimale des informations spatiales contenues dans chacune des positions de ces bases permet de réduire considérablement le nombre d'opérations à réaliser pour la spatialisation sans pour autant dégrader les performances.

D'autres avantages et caractéristiques apparaîtront plus clairement à la lecture de la description qui suit, illustrée par les figures annexées qui représentent :
- La figure 1, un schéma général d'un système de spatialisation selon l'invention ;
- La figure 2, un schéma fonctionnel d'un exemple de réalisation du système selon l'invention ;
- La figure 3, le schéma d'une unité de calcul d'un système de spatialisation selon l'exemple de la figure 2 ;
- La figure 4, un schéma d'implantation du système selon l'invention dans un équipement modulaire avionique de type IMA.

L'invention est décrite ci-dessous en référence à un système audiophonique d'avion, en particulier d'avion de combat, mais il est bien entendu qu'elle n'est pas limitée à une telle application et qu'elle peut être mise en oeuvre aussi bien dans d'autres types de véhicules (terrestres ou maritimes) que dans des installations fixes. L'utilisateur de ce système est, dans le cas présent, le pilote d'un avion mais il peut y avoir simultanément plusieurs utilisateurs, en particulier s'il s'agit d'un avion de transport civil, des dispositifs particuliers à chaque utilisateur étant alors prévus en nombre suffisant.

La figure 1 représente un schéma général d'un système de spatialisation de sources sonores selon l'invention dont le rôle est de faire entendre à un auditeur des signaux sonores (tonalités, paroles, alarmes, etc.) à l'aide d'un casque stéréophonique de telle sorte qu'ils soient perçus par l'auditeur comme s'ils provenaient d'un point particulier de l'espace, ce point pouvant être la position effective de la source sonore ou bien une position arbitraire. Par exemple, la détection d'un missile par un appareil de contre-mesure pourra générer un son dont l'origine semblera provenir de l'origine de l'attaque, permettant au pilote de réagir plus rapidement. Ces sons (signaux sonores monophoniques) sont par exemple enregistrés sous forme numérique dans une base de données « sons ». Par ailleurs, il est tenu compte de l'évolution de la position de la source sonore en fonction des mouvements de la tête du pilote et des mouvements de l'avion. Ainsi, une alarme générée à l'azimut « 3 heures » doit se retrouver à « midi » si le pilote tourne la tête de 90° vers la droite.

Le système selon l'invention comprend principalement un processeur CPU1 de présentation de données et une unité de calcul CPU2 générant les canaux monophoniques spatialisés. Le processeur de présentation de données CPU1 comprend notamment un module de calcul 101 des positions relatives des sources par rapport à l'auditeur, c'est à dire dans le repère de tête de l'auditeur. Ces positions sont par exemple calculées à partir d'informations reçues par un détecteur 11 d'attitude de la tête de l'auditeur et par un module 12 de détermination de la position de la source à restituer (ce module pouvant comprendre une centrale inertielle, un dispositif de localisation tel qu'un goniomètre, un radar, etc.). Le processeur CPU1 est relié à une base de données « filtres » 13 comprenant un ensemble de fonctions de transfert de tête (HRTF) propres à l'auditeur. Les fonctions de transfert de tête sont par exemple acquises lors d'une phase d'apprentissage antérieure. Elles sont spécifiques du délai inter-aural de l'auditeur (délai d'arrivée du son entre les deux oreilles), des caractéristiques physionomiques de chaque auditeur. Ce sont ces fonctions de transfert qui donnent à l'auditeur la sensation de la spatialisation. L'unité de calcul CPU2 génère les canaux monophoniques G et D spatialisés par convolution de chaque signal sonore monophonique caractéristique de la source à spatialiser et contenu dans la base de données « sons » 14 avec des fonctions de transfert de tête de ladite base de données 13 estimées à la position de la source dans le repère de tête.

Dans les systèmes de spatialisation selon l'art antérieur, l'unité de calcul comprend autant de processeurs qu'il y a de sources sonores à spatialiser. En effet, il est nécessaire dans ces systèmes de procéder à une interpolation spatiale des fonctions de transfert de tête afin de connaître les fonctions de transfert au point en lequel sera placée la source. Cette architecture nécessite de multiplier le nombre de processeurs dans l'unité de calcul, ce qui est incompatible d'un système de spatialisation modulaire pour intégration dans un équipement modulaire avionique de traitement de l'information.

Le système de spatialisation selon l'invention présente une architecture algorithmique spécifique qui permet notamment de réduire le nombre de processeurs de l'unité de calcul. La déposante a montré que l'unité de calcul CPU2 peut alors être réalisée au moyen d'un composant programmable de type EPLD (abréviation de « Electronique programmable par portes logiques »). Pour ce faire, le processeur de présentation de données du système selon l'invention comprend un module de sélection 102 des fonctions de transfert de tête avec une résolution variable adaptée à la position relative de la source avec l'auditeur (ou position de la source dans le repère de tête). Grâce à ce module de sélection, il n'est plus nécessaire de procéder à des calculs d'interpolation pour estimer les fonctions de transfert à l'endroit où doit se situer la source sonore. On peut donc simplifier considérablement l'architecture de l'unité de calcul, dont un exemple de réalisation sera décrit par la suite. Par ailleurs, le module de sélection opérant une sélection de la résolution des fonctions de transfert en fonction de la position relative de la source sonore par rapport à l'auditeur, on peut travailler avec une base de données 13 des fonctions de transfert de tête comprenant un nombre important de fonctions réparties régulièrement dans tout l'espace, sachant que seule une partie de celles-ci seront sélectionnées pour effectuer les calculs de convolution. Ainsi, la déposante a travaillé avec une base de données dans laquelle les fonctions de transfert sont recueillies avec un pas de 7° en azimut, de 0 à 360°, et avec un pas de 10°en élévation, de -70° à +90°.

Par ailleurs, la déposante a montré que grâce au module de sélection en résolution 102 du système selon l'invention, on peut limiter le nombre de coefficients de chaque fonction de transfert de tête utilisée à 40 (contre 128 ou 256 dans la plupart des systèmes de l'art antérieur) sans dégradation des résultats de spatialisation sonore, ce qui réduit encore la puissance de calcul nécessaire à la fonction de spatialisation.

La déposante a ainsi démontré que l'utilisation des bases de fonctions de transfert de la tête du pilote adaptée à la précision requise pour une information donnée à spatialiser, alliée à une utilisation optimale des informations spatiales contenues dans chacune des positions de ces bases permet de réduire considérablement le nombre d'opérations à réaliser pour la spatialisation sans pour autant dégrader les performances.

L'unité de calcul CPU2 peut ainsi être réduite à un composant de type EPLD par exemple, même lorsque plusieurs sources doivent être spatialisées, ce qui permet de s'affranchir des protocoles de dialogue entre les différents processeurs binauraux nécessaires pour traiter la spatialisation de plusieurs sources sonores dans les systèmes de l'art antérieur.

Cette optimisation de la puissance de calcul dans le système selon l'invention permet également d'introduire d'autres fonctions qui seront décrites par la suite.

La figure 2 représente un schéma fonctionnel d'un exemple de réalisation du système selon l'invention.

Le système de spatialisation comprend un processeur de présentation de données CPU1 recevant l'information issue de chaque source et une unité de calcul CPU2 des canaux monophoniques droite et gauche spatialisés. Le processeur CPU1 comprend notamment le module 101 de calcul de la position relative d'une source sonore dans le repère de tête de l'auditeur, ce module recevant en temps réel des informations sur l'attitude de tête (position auditeur) et sur la position de la source à restituer, comme cela a été décrit précédemment. Selon l'invention, le module 102 de sélection en résolution des fonctions de transfert HRTF contenus dans la base de données 13 permet de sélectionner, pour chaque source à spatialiser, en fonction de la position relative de la source, les fonctions de transfert qui seront utilisées pour la génération des sons spatialisés. Dans l'exemple de la figure 2, un module de sélection des sons 103 relié à la base de données sons 14 permet de sélectionner le signal monophonique de la base de données qui sera envoyé dans l'unité de calcul CPU2 pour être convolué aux fonctions de transfert de tête gauche et droite adaptées. Avantageusement, le module de sélection sons 103 opère une hiérarchisation entre les sources sonores à spatialiser. En fonction des évènements système et des choix de logique de gestion de la plate-forme, un choix de sons concomitants à spatialiser sera réalisé. L'ensemble des informations permettant de définir cette logique de priorité de présentation spatiale transite sur le bus haut débit de l'EMTI. Le module de sélection des sons 103 est par exemple relié à un module de configuration et de paramétrage 104 dans lequel sont enregistrés des critères de personnalisation propres à l'auditeur.

Les données concernant le choix des fonctions de transfert HRTF ainsi que les sons à spatialiser sont envoyées vers l'unité de calcul CPU2 grâce à un lien de communication 15. Elles sont stockées de manière temporaire dans une mémoire de filtrage et de sons numériques 201. La partie de la mémoire contenant les sons numériques appelés « earcons » (nom attribué aux sons utilisés comme alarmes ou alerte et possédant une valeur signifiante forte) est par exemple chargée à l'initialisation. Elle contient les échantillons de signaux audio préalablement numérisés dans la base de données sons 14. Sur requête du CPU1 hôte, la spatialisation d'un ou de plusieurs de ces signaux sera activée ou suspendue. Tant que l'activation persiste, le signal concerné est lu en boucle. Les calculs de convolution sont effectués par un calculateur 202, par exemple un composant de type EPLD qui génère les sons spatialisés comme cela a été décrit précédemment.

Dans l'exemple de la figure 2, une interface processeur 203 constitue une mémoire utilisée pour les opérations de filtrage. Elle est composée de registres tampons pour les sons, les filtres HRTF, ainsi que des coefficients utilisés pour d'autres fonctions telles que la commutation douce et la simulation de l'absorption atmosphérique qui seront décrites par la suite.

Avec le système de spatialisation selon l'invention, deux types de sons peuvent être spatialisés : les earcons (ou alarmes sonores) ou des sons provenant de radios directement (UHF/VHF) appelés « sons live » sur la figure 2.

La figure 3 représente le schéma d'une unité de calcul d'un système de spatialisation selon l'exemple de la figure 2.

Avantageusement, le système de spatialisation selon l'invention comprend un module 16 de conditionnement audio entrée/sortie qui récupère en sortie les canaux monophoniques gauche et droite spatialisés pour les mettre en forme avant de les envoyer à l'auditeur. De façon optionnelle, si des communications « live » doivent être spatialisées, ces communications sont mises en forme par le module de conditionnement en vue de leur spatialisation par le calculateur 202 de l'unité de calcul. Par défaut, un son provenant d'une source dite live sera toujours prioritaire sur les sons à spatialiser.

On retrouve l'interface processeur 203 qui constitue une mémoire court terme pour tous les paramètres utilisés.

Le calculateur 202 constitue le coeur de l'unité de calcul. Dans l'exemple de la figure 3, il comprend un module 204 d'activation et de sélection de sources, réalisant la fonction de mixage entre les entrées live et les sons de type earcons.

Grâce au système selon l'invention, le calculateur 202 peut réaliser les fonctions de calcul pour les n sources à spatialiser. Dans l'exemple de la figure 3, quatre sources sonores peuvent être spatialiser.

Il comprend un module 205 de double spatialisation, qui reçoit les fonctions de transfert adaptées et réalise la convolution avec le signal monophonique à spatialiser. Cette convolution est réalisée dans l'espace temporelle en utilisant les capacités de décalage des filtres FIR (filtres à réponse impulsionnelle finie) associées aux délais inter-auraux.

Avantageusement, il comprend un module 206 de commutation douce, relié à un registre 207 de paramétrage calcul optimisant le choix des paramètres de transition en fonction de la vitesse de déplacement de la source et de la tête de l'auditeur. Le module de commutation douce permet une transition, sans bruit de commutation audible, lors du passage d'une paire de filtres à la suivante. Cette fonction est réalisée par double rampe linéaire de pondération. Elle implique une double convolution : chaque échantillon de chaque canal de sortie résulte de la somme pondérée de deux échantillons, chacun étant obtenu par convolution du signal d'entrée avec un filtre de spatialisation, élément de la base HRTF. A un instant donné, il y a donc en mémoire d'entrée deux paires de filtres de spatialisation par voie à traiter.

Avantageusement, il comprend un module 208 de simulation d'absorption atmosphérique. Cette fonction est par exemple réalisée par un filtrage linéaire à 30 coefficients et un gain, réalisé sur chaque canal (gauche, droite) de chaque voie, après traitement de spatialisation. Cette fonction permet à l'auditeur de percevoir l'effet de profondeur nécessaire à sa décision opérationnelle.

Enfin des modules de pondération dynamique 209 et de sommation 210 sont prévus pour effectuer la somme pondérée des canaux de chaque voie pour fournir un signal unique stéréophonique compatible de la dynamique de sortie. La seule contrainte associée à cette restitution stéréophonique est liée à la bande passante nécessaire à la spatialisation sonore (typiquement 20 kHz).

La figure 4 schématise l'architecture matérielle d'un équipement modulaire avionique 40 de traitement de l'information de type EMTI. Il comprend un bus haut débit 41 sur lequel on vient connecter l'ensemble des fonctions de l'équipement, dont notamment le système de spatialisation sonore selon l'invention 42 tel que décrit précédemment, les autres fonctions 43 d'interface homme machine comme par exemple la commande vocale, la gestion de symbologie tête haute, le visuel de casque, etc., et une carte de gestion de système 44 qui a pour fonction l'interface avec les autres équipements de l'avion. Le système de spatialisation sonore 42 selon l'invention est connecté au bus haut débit par l'intermédiaire du processeur de présentation de données CPU1. Il comprend par ailleurs l'unité de calcul CPU2, telle que décrite précédemment et formé par exemple d'un composant EPLD, compatible des exigences techniques de l'EMTI (nombre et type d'opérations, espace mémoire, codage des échantillons audio, débit numérique).

## Revendications

1. Système de spatialisation (42) d'au moins une source sonore créant pour chaque source deux canaux monophoniques spatialisés (G, D) destinés à être reçus par un auditeur, comprenant
- une base de données filtres (13) comprenant un ensemble de fonctions de transfert de tête (HRTF) propres à l'auditeur,
- un processeur (CPU1) de présentation de données recevant l'information issue de chaque source et comprenant notamment un module de calcul (101) des positions relatives des sources par rapport à l'auditeur,
- une unité de calcul (CPU2) desdits canaux monophoniques par convolution de chaque source sonore avec des fonctions de transfert de tête de ladite base de données estimées à ladite position de la source,
le système étant **caractérisé en ce que** ledit processeur de présentation de données comprend un module (102) de sélection des fonctions de transfert de tête avec une résolution variable adaptée à la position relative de la source avec l'auditeur.

2. Système de spatialisation selon la revendication 1, **caractérisé en ce que** les fonctions de transfert (HRTF) comprises dans la base de données (13) sont recueillies avec un pas de 7° en azimut, de 0 à 360°, et avec un pas de 10°en élévation, de -70° à +90°.

3. Système de spatialisation selon l'une des revendications 1 ou 2, **caractérisé en ce que** le nombre de coefficients de chaque fonction de transfert de tête est d'environ 40.

4. Système de spatialisation selon l'une des revendications précédentes, **caractérisé en ce qu'**il comprend une base de données sons (14) contenant sous forme numérique un signal sonore monophonique caractéristique de chaque source à spatialiser, ce signal sonore étant destiné à être convolué avec les fonctions de transfert de tête sélectionnées.

5. Système de spatialisation sonore selon la revendication 4, **caractérisé en ce que** le processeur (CPU1) de présentation de données comprend un module (103) de sélection des sons relié à la base de données sons (14) et opérant une hiérarchisation entre les sources sonores concomitantes à spatialiser.

6. Système de spatialisation sonore selon la revendication 5, **caractérisé en ce que** le processeur (CPU1) de présentation de données comprend un module (104) de configuration et de paramétrage auquel est relié le module de sélection des sons (103) et dans lequel sont enregistrés des critères de personnalisation propres à l'auditeur.

7. Système de spatialisation selon l'une des revendications précédentes, **caractérisé en ce qu'**il comprend un module (16) de conditionnement audio entrée/sortie qui récupère en sortie les canaux monophoniques (G, D) spatialisés pour les mettre en forme avant de les envoyer à l'auditeur.

8. Système de spatialisation selon la revendication 7, **caractérisé en ce que** des communications « live » devant être spatialisées, ces communications sont mises en forme par le module de conditionnement (16) en vue de leur spatialisation par l'unité de calcul (CPU2).

9. Système de spatialisation sonore selon l'une des revendications précédentes, **caractérisé en ce que** l'unité de calcul (CPU2) comprend une interface processeur (203) en liaison avec l'unité de présentation des données (CPU1) et un calculateur (202) pour la génération des canaux monophoniques spatialisés (G, D).

10. Système de spatialisation sonore selon la revendication 9, **caractérisé en ce que** le système comprenant une base de données sons (14), l'interface processeur (203) comprend des registres tampons pour les fonctions de transfert de la base de données filtres (13) et les sons de la base de données sons (14).

11. Système de spatialisation selon l'une des revendications 9 ou 10, **caractérisé en ce que** le calculateur (202) est réalisé par un composant programmable de type EPLD.

12. Système de spatialisation selon l'une des revendications 10 ou 11, **caractérisé en ce que** le calculateur (202) comprend un module (204) d'activation et de sélection de sources, réalisant la fonction de mixage entre des communications «live » et les sons de la base de données sons (14).

13. Système de spatialisation selon l'une des revendications 9 à 12, **caractérisé en ce que** le calculateur (202) comprend un module (205) de double spatialisation, qui reçoit les fonctions de transfert adaptées et réalise la convolution avec le signal monophonique à spatialiser.

14. Système de spatialisation selon l'une des revendications 9 à 13, **caractérisé en ce que** le calculateur (202) comprend un module (206) de commutation douce réalisée par double rampe linéaire de pondération.

15. Système de spatialisation selon l'une des revendications 9 à 14, **caractérisé en ce que** le calculateur (202) comprend un module (208) de simulation d'absorption atmosphérique.

16. Système de spatialisation selon l'une des revendications 9 à 15, **caractérisé en ce que** le calculateur (202) comprend un module de pondération dynamique (209) et un module de sommation (210) pour effectuer la somme pondérée des canaux de chaque voie et fournir un signal unique stéréophonique compatible de la dynamique de sortie.

17. Equipement modulaire avionique de traitement de l'information (40) comprenant un bus haut débit (41) sur lequel est connecté le système de spatialisation sonore (42) selon l'une des revendications précédentes par l'intermédiaire du processeur de présentation de données (CPU1).

## Claims

1. Spatialization system (42) for at least one sound source creating for each source two spatialized monophonic channels (L, R) designed to be received by a listener, comprising:
- a filter database (13) comprising a set of head-related transfer functions (HRTF) specific to the listener,
- a data presentation processor (CPU1) receiving the information from each source and comprising in particular a module (101) for computing the relative positions of the sources in relation to the listener,
- a unit (CPU2) for computing said monophonic channels by convolution of each sound source with head-related transfer functions of said database estimated at said source position,
the system being **characterized in that** said data presentation processor comprises a head-related transfer function selection module (102) with a variable resolution suited to the relative position of the source in relation to the listener.

2. Spatialization system according to Claim 1, **characterized in that** the head-related transfer functions (HRTF) included in the database (13) are collected at 7° intervals in azimuth, from 0 to 360°, and at 10° intervals in elevation, from -70° to +90°.

3. Spatialization system according to either of Claims 1 or 2, **characterized in that** the number of coefficients of each head-related transfer function is approximately 40.

4. Spatialization system according to one of the preceding claims, **characterized in that** it comprises a sound database (14) containing in digital form a monophonic sound signal characteristic of each source to be spatialized, this sound signal being designed to be convoluted with the selected head-related transfer functions.

5. Sound spatialization system according to Claim 4, **characterized in that** the data presentation processor (CPU1) comprises a sound selection module (103) linked to the sound database (14) prioritizing between the concomitant sound sources to be spatialized.

6. Sound spatialization system according to Claim 5, **characterized in that** the data presentation processor (CPU1) comprises a configuration and programming module (104) to which is linked the sound selection module (103) and in which are stored customization criteria specific to the listener.

7. Spatialization system according to one of the preceding claims, **characterized in that** it comprises an input/output audio conditioning module (16) which retrieves at the output the spatialized monophonic channels (L, R) to format them before sending them to the listener.

8. Spatialization system according to Claim 7, **characterized in that** since "live" communications have to be spatialized, these communications are formatted by the conditioning module (16) so they can be spatialized by the computation unit (CPU2).

9. Sound spatialization system according to one of the preceding claims, **characterized in that** the computation unit (CPU2) comprises a processor interface (203) linked with the data presentation unit (CPU1) and a computer (202) for generating spatialized monophonic channels (L, R).

10. Sound spatialization system according to Claim 9, **characterized in that** since the system comprises a sound database (14), the processor interface (203) comprises buffer registers for the transfer functions from the filter database (13) and the sounds from the sound database (14).

11. Spatialization system according to either of Claims 9 or 10, **characterized in that** the computer (202) is implemented by an EPLD type programmable component.

12. Spatialization system according to either of Claims 10 or 11, **characterized in that** the computer (202) comprises a source activation and selection module (204), performing the mixing function between "live" communications and the sounds from the sound database (14).

13. Spatialization system according to one of Claims 9 to 12, **characterized in that** the computer (202) comprises a dual spatialization module (205) which receives the appropriate transfer functions and performs the convolution with the monophonic signal to be spatialized.

14. Spatialization system according to one of Claims 9 to 13, **characterized in that** the computer (202) comprises a soft switching module (206) implemented by a dual linear weighting ramp.

15. Spatialization system according to one of Claims 9 to 14, **characterized in that** the computer (202) comprises an atmospheric absorption simulation module (208).

16. Spatialization system according to one of Claims 9 to 15, **characterized in that** the computer (202) comprises a dynamic range weighting module (209) and a summation module (210) to obtain the weighted sum of the channels of each track and provide a single stereophonic signal compatible with the output dynamic range.

17. Integrated modular avionics system (40) comprising a high speed bus (41) to which is connected the sound spatialization system (42) according to one of the preceding claims via the data presentation processor (CPU1).

## Patentansprüche

1. System zur Spatialisation (42) mindestens einer Schallquelle, das für jede Quelle zwei spatialisierte monophone Kanäle (G, D) erzeugt, die dazu bestimmt sind, von einem Hörer empfangen zu werden, mit
- einer Filterdatenbank (13), die eine Einheit von kopfbezogenen Übertragungsfunktionen (HRTF) aufweist, die dem Hörer eigen sind,
- einem Prozessor (CPU1) der Datendarstellung, der die von jeder Quelle stammende Information empfängt und insbesondere ein Modul (101) zur Berechnung der relativen Positionen der Quellen bezüglich des Hörers aufweist,
- einer Einheit (CPU2) zur Berechnung der monophonen Kanäle durch Faltung jeder Schallquelle mit kopfbezogenen Übertragungsfunktionen der Bank von geschätzten Daten in der Position der Quelle,
wobei das System **dadurch gekennzeichnet ist, dass** der Prozessor der Datendarstellung ein Modul (102) der Auswahl der kopfbezogenen Übertragungsfunktionen mit einer variablen Auflösung aufweist, die an die relative Position der Quelle zum Hörer angepasst ist.

2. Spatialisationssystem nach Anspruch 1, **dadurch gekennzeichnet, dass** die in der Datenbank (13) enthaltenen Übertragungsfunktionen (HRTF) mit einer Teilung von 7° in Azimutrichtung, von 0 bis 360°, und mit einer Teilung von 10° in Elevationsrichtung, von -70° bis +90°, aufgefangen werden.

3. Spatialisationssystem nach einem der Ansprüche 1 oder 2, **dadurch gekennzeichnet, dass** die Anzahl von Koeffizienten jeder kopfbezogenen Übertragungsfunktion etwa 40 beträgt.

4. Spatialisationssystem nach einem der vorhergehenden Ansprüche, **dadurch gekennzeichnet, dass** es eine Ton-Datenbank (14) aufweist, die ein monophones Schallsignal in digitaler Form enthält, das für jede zu spatialisierende Quelle charakteristisch ist, wobei dieses Schallsignal dazu bestimmt ist, mit den ausgewählten kopfbezogenen Übertragungsfunktionen gefaltet zu werden.

5. Schall-Spatialisationssystem nach Anspruch 4, **dadurch gekennzeichnet, dass** der Prozessor (CPU1) der Datendarstellung ein Modul (103) der Auswahl der Töne aufweist, das mit der Ton-Datenbank (14) verbunden ist und eine Hierarchisierung zwischen den nebeneinander liegenden zu spatialisierenden Schallquellen durchführt.

6. Schall-Spatialisationssystem nach Anspruch 5, **dadurch gekennzeichnet, dass** der Prozessor (CPU1) der Datendarstellung ein Modul (104) der Konfiguration und der Parametrierung aufweist, mit dem das Modul der Tonauswahl (103) verbunden ist und in dem dem Hörer eigene Personalisierungskriterien gespeichert sind.

7. Spatialisaticnssystem nach einem der vorhergehenden Ansprüche, **dadurch gekennzeichnet, dass** es ein Modul (16) zur Eingang/Ausgang-Audioaufbereitung aufweist, das am Ausgang die spatialisierten monophonen Kanäle (G, D) empfängt, um sie aufzubereiten, ehe sie an den Hörer gesendet werden.

8. Spatialisationssystem nach Anspruch 7, **dadurch gekennzeichnet, dass**, wenn "Live"-Kommunikationen spatialisiert werden sollen, diese Kommunikationen vom Aufbereitungsmodul (16) für ihre Spatialisation durch die Recheneinheit (CPU2) aufbereitet werden.

9. Schall-Spatialisationssystem nach einem der vorhergehenden Ansprüche, **dadurch gekennzeichnet, dass** die Recheneinheit (CPU2) eine Prozessor-Schnittstelle (203) in Verbindung mit der Datendarstellungseinheit (CPU1) und einen Rechner (202) zur Erzeugung der spatialisierten monophonen Kanäle (G, D) aufweist.

10. Schall-Spatialisationssystem nach Anspruch 9, **dadurch gekennzeichnet, dass**, wenn das System eine Ton-Datenbank (14) aufweist, die Prozessor-Schnittstelle (203) Pufferspeicher für die Übertragungsfunktionen der Filterdatenbank (13) und die Töne der Ton-Datenbank (14) aufweist.

11. Spatialisationssystem nach einem der Ansprüche 9 oder 10, **dadurch gekennzeichnet, dass** der Rechner (202) von einem programmierbaren Bauteil vom Typ EPLD realisiert wird.

12. Spatialisationssystem nach einem der Ansprüche 10 oder 11, **dadurch gekennzeichnet, dass** der Rechner (202) ein Modul (204) der Aktivierung und der Auswahl von Quellen aufweist, das die Funktion des Mischens zwischen "live"-Kommunikationen und den Tönen der Ton-Datenbank (14) ausführt.

13. Spatialisationssystem nach einem der Ansprüche 9 bis 12, **dadurch gekennzeichnet, dass** der Rechner (202) ein Modul (205) der doppelten Spatialisation aufweist, das die angepassten Übertragungsfunktionen empfängt und die Faltung mit dem zu spatialisierenden monophonen Signal durchführt.

14. Spatialisationssystem nach einem der Ansprüche 9 bis 13, **dadurch gekennzeichnet, dass** der Rechner (202) ein Modul (206) der sanften Umschaltung aufweist, die durch einen doppelten linearen Gewichtungsrampe realisiert wird.

15. Spatialisationssystem nach einem der Ansprüche 9 bis 14, **dadurch gekennzeichnet, dass** der Rechner (202) ein Modul (208) der Simulation der atmosphärischen Absorption aufweist.

16. Spatialisationssystem nach einem der Ansprüche 9 bis 15, **dadurch gekennzeichnet, dass** der Rechner (202) ein dynamisches Gewichtungsmodul (209) und ein Summiermodul (210) aufweist, um die gewichtete Summe der Kanäle jedes Pfads zu erstellen und ein einziges stereophones Signal zu liefern, das mit der Ausgangsdynamik kompatibel ist.

17. Modulare Luftfahrt-Einrichtung zur Verarbeitung der Information (40), die einen Hochleistungsbus (41) aufweist, mit dem das Schall-Spatialisationssystem (42) gemäß einem der vorhergehenden Ansprüche über den Prozessor der Datenpräsentation (CPU1) verbunden ist.
